# FASCICULE DE BREVET EUROPEEN

(11) **EP 0 365 424 B1**
(45) Date de publication et mention de la délivrance du brevet: **05.01.1994**
(21) Numéro de dépôt: 89402870.3
(22) Date de dépôt: 17.10.1989
(51) Int. Cl.: A47F 1/12

(54) **Appareil de rangement et de distribution d'objets tels que, notamment, paquets de cigarettes, boîtes et autres articles similaires, de forme parallélépipédique ou cylindrique**
Einrichtung zur Lagerung und Ausgabe von Gegenständen, wie Zigarettenschachteln, Dosen oder ähnlichen anderen parallelepipeden oder zylinderförmigen Artikeln
Apparatus for storing and dispensing articles such as packets of cigarettes, cans or similar articles with a parallelepiped or cylindrical shape

(30) Priorité: 17.10.1988 FR 8813646
(43) Date de publication de la demande: 25.04.1990
(73) Titulaire: Lauterbach, Jacques, F-21270 Pontailler sur Saône (FR)
(72) Inventeur: Lauterbach, Jacques, F-21270 Pontailler sur Saône (FR)
(74) Mandataire: Bruder, Michel

(56) Documents cités:
- CH-A- 412 251
- DE-A- 2 232 398
- DE-A- 2 254 968
- FR-A- 2 026 207
- US-A- 3 104 137
- US-A- 4 830 201

## Description

La présente invention concerne un appareil de rangement et de distribution d'objets tels que, notamment paquets de cigarettes, boîtes et autres articles similaires, de forme parallélipipédique ou cylindrique.

On connaît déjà des appareils de rangement et de distribution de paquets ou de boîtes qui comportent un corps principal en forme de boîte ou tiroir, comprenant deux côtés latéraux longitudinaux, un côté antérieur et un côté postérieur perpendiculaires aux précédents, et un fond, le corps principal étant divisé en un certain nombre de couloirs allongés dans le sens des côtés latéraux, à l'aide d'un nombre approprié de cloisons, parallèles entre elles et entre lesquelles sont placés les objets en file, les uns derrière les autres, un poussoir monté à coulissement longitudinal est affecté à chaque couloir de telle façon qu'il soit appliqué contre le dernier objet de la file, des moyens élastiques venant coopérer avec chacun des poussoirs, pour solliciter lesdits poussoirs dans la direction du côté antérieur du corps principal, de sorte que le premier objet de la file vienne en appui contre le même côté antérieur, chaque poussoir étant rigidement associé à un coulisseau monté à coulissement longitudinal à l'aide d'organes adaptés pour assurer le guidage continu dudit poussoir sur toute la longueur de son déplacement.

De tels appareils sont notamment décrits dans le brevet CH-C-412 251 et dans le brevet FR-A-2 026 207. Ce dernier document concerne un plateau de rangement pour articles divers, comprenant un poussoir disposé sur la surface supérieure d'une tablette ayant un rebord antérieur, s'élevant vers le haut pour servir de butée aux articles qui viennent s'y appuyer sous la poussée dudit poussoir, lequel est sollicité vers l'avant par l'intermédiaire de moyens élastiques tels que ressort, cordon élastique, etc. Le brevet CH-C-412 251 concerne pour sa part une tablette de présentation et de vente de marchandises emballées, telles que des paquets de cigarettes et analogues, comportant un ensemble de couloirs juxtaposés délimités par des cloisons dans lesquelles sont agencés des organes élastiques de rappel d'un ensemble de poussoirs ; chaque organe élastique est fixé entre un point d'accrochage postérieur et le poussoir lui correspondant, après avoir effectué un renvoi autour d'un plot antérieur fixe de manière à solliciter le poussoir vers l'avant de la tablette.

La présente invention propose un perfectionnement aux appareils du type précédent, de conception particulièrement simple et pouvant s'adapter très aisément à tous les types de corps principaux disponibles de différentes largeur et/ou profondeur, avec l'avantage supplémentaire d'un faible coût de revient.

A cet effet, l'invention concerne un appareil de rangement et de distribution d'objets tels que boîtes, paquets ou articles similaires, qui est tel que défini dans la revendication 1.

Ainsi construit, cet appareil utilise au maximum la longueur du couloir et il récupère la place du dernier objet de la file, habituellement perdue dans les appareils de ce type. Par ailleurs, le poussoir équipant chaque couloir de l'appareil, coopérant exclusivement avec l'une des cloisons formant ledit couloir pour obtenir son guidage et son mécanisme de rappel, ne nécessite aucune réserve de hauteur à l'intérieur des couloirs, recevant dans la plupart des appareils antérieurs, le mécanisme de rappel dudit poussoir. De cette manière, la hauteur de l'appareil selon l'invention peut être réduite à la hauteur des objets qu'il contient.

La cloison, le poussoir et les moyens élastiques qui lui sont associés constituent un ensemble qui peut être retiré et mis en place d'une seule pièce procurant, en outre, l'avantage de pouvoir régler la largeur du couloir suivant la largeur des objets positionnés dans l'appareil, ces objets pouvant être, d'ailleurs, de largeur différente d'un couloir à l'autre de l'appareil.

On décrira ci-après, à titre d'exemples non limitatifs, diverses formes d'exécution de la présente invention, en référence aux dessins annexés sur lesquels :
- la figure 1 est une vue en coupe partielle de l'appareil selon l'invention,
- la figure 2 est une vue en coupe faite suivant la ligne II-II de la figure 1,
- la figure 3 est une vue en coupe faite suivant la ligne III-III de la figure 2,
- la figure 4 est une vue en coupe faite suivant la ligne IV-IV de la figure 2,
- la figure 5 est une vue en coupe de détail des moyens de fixation de la cloison à la face intérieure des côtés antérieur et postérieur du corps principal de l'appareil conforme à l'invention.

L'appareil de rangement et de distribution d'objets 8 parallèlépipédiques ou cylindriques suivant l'invention, représenté sur la figure 1, comporte un corps principal 1 en forme de boîte ou tiroir, comportant deux côtés latéraux 2, un côté antérieur 3 et un côté postérieur 4 disposés perpendiculairement aux précédents, et un fond 5.

Le corps principal 1 est divisé, dans le sens parallèle au côté antérieur 3, en un certain nombre de couloirs 6 allongés dans le sens des côtés latéraux 2, à l'aide d'un nombre appropriés de cloisons 7, parallèles entres elles.

Dans chaque couloir 6 sont placés les objets 8 de manière unitaire suivant la largeur du couloir 6 et, en file, les uns derrière les autres, suivant la longueur du même couloir 6.

Chacun des couloirs 6 est muni d'un poussoir 9, monté à coulissement longitudinal dans le couloir, et appliqué contre le dernier objet 8 de la file faisant face au côté postérieur 4 du corps principal 1. Des moyens élastiques 10 sont affectés A chacun des poussoirs 9 ; ces moyens élastiques 10, tendus, sollicitent le poussoir 9 vers le côté antérieur 3 du corps principal 1, de sorte que le premier objet 8 de la file, vienne en appui contre ce côté antérieur 3 et que chaque fois qu'un objet est retiré de l'appareil, l'objet suivant, dans la file, vienne prendre sa place, décalant tous les objets 8 de la file d'un pas égal à l'épaisseur d'un objet 8.

Les cloisons 7 de cet appareil sont d'une longueur appropriée selon la profondeur du corps principal 1, de sorte qu'elles viennent en appui sur les faces intérieures 11 du côté antérieur 3 et du côté postérieur 4 du corps principal 1 de l'appareil.

Ces faces intérieures 11 sont pourvues chacune d'une série de dents verticales 12, s'étendant perpendiculairement au fond 5 du corps principal 1, sans toutefois l'atteindre totalement, conformément à la figure 2.

Les dents 12 présentent en vues de dessus, comme indiqué en figure 1, l'aspect d'une série de dents de peigne, s'étendant sur toute la largeur de l'appareil.

Chaque cloison 7 de l'appareil, de forme générale rectangulaire, comporte sur ses quatre tranches supérieure 13, inférieure 14, antérieure 15, faisant face au côté antérieur 3 du corps principal 1, et postérieure 16, faisant face au côté postérieur 4 du corps principal 1, respectivement une rainure supérieure 17, une rainure inférieure 18, une rainure antérieure 19 et une rainure postérieure 20.

Chacune de ces rainures 17, 18, 19, 20 est délimitée latéralement, par une paroi 21.

La distance entre les faces intérieures des parois 21 des rainures antérieures 19 et postérieure 20, ainsi que la profondeur de ces rainures, d'une part, et l'écartement libre entre les dents 12 des faces intérieures 11 d'autre part, sont tels que, pour mettre en place la cloison 7, il est nécessaire de faire coulisser verticalement la cloison 7 vers le fond 5, en insérant les parois 21 entre deux dents 12 successives. On peut donner à l'écartement entre deux cloisons successives, dans le sens de la largeur du corps principal 1, la dimension nécessaire pour introduire, entre ces cloisons 7, les objets 8 désirés, selon le cas.

La forme la plus simple des dents 12 en section transversale droite est triangulaire suivant la figure 1. Il est cependant possible de conformer de toute autre manière cette section transversale droite des dents 12, par exemple, en queue d'aronde telle que représentée sur la figure 5 ; les parois 21 seront dans ce cas conformées, de façon complémentaire, suivant une technique classique de TENON/MORTAISE. Cet assemblage assure naturellement un meilleur maintien de la cloison 7. Il va de soi de tout autre forme particulière d'assemblage des cloisons 6 aux parois 11 entrerait dans le champ de l'invention.

Il est en outre nécessaire, pour des motifs qui seront précisés par la suite, de ménager entre la tranche inférieure 14 de chaque cloison 7 et le fond 5, un espace libre 22. A cette fin, la cloison 7 est pourvue, aux deux extrémités de la tranche inférieure 14, de chaque côté, d'une découpe rectangulaire 23. Les deux côtés antérieur 3, et postérieur 4, sont dans ce cas, pourvus chacun, du côté du fond 5, d'un seuil 24. La découpe rectangulaire 23 collaborant avec le seuil 24, sur lequel elle vient s'appuyer pour limiter la descente de la cloison 7 vers le fond 5, en ménageant l'espace libre 22. Cet espace libre 22 peut être également ménagé, suivant une autre exécution en conformant l'une des parois 21 délimitant la rainure inférieure 18 de manière qu'elle soit plus courte, en direction du fond 5, alors que l'autre paroi 21 en regard vient prendre appui sur le fond 5.

Selon la présente invention, conformément à la figure 3, chaque poussoir 9 est constitué par une palette 25, de forme générale rectangulaire ou trapézoïdale s'étendant au travers du couloir 6, entre deux cloisons 7 successives délimitant le même couloir, sans contact ni avec la cloison 7 ne portant pas ladite palette 25, ni avec le fond 5 ou le bord supérieur de la cloison 7. Cette palette 25 est destinée A venir, suivant l'une de ses faces s'étendant en travers du couloir 6, contre le dernier objet 8 de la file d'objets, qu'elle tend à repousser vers l'avant de l'appareil.

La palette 25 est associée à un rebord d'équerre 26 et solidarisée par des moyens connus, soudage ou tout autre, à un coulisseau 27, dont la forme générale est celle d'une plaque rectangulaire 28 appliquée contre la paroi externe de la cloison 7. Cette plaque rectangulaire 28 comporte, à l'endroit de chacun de ses côtés étroits haut et bas, une gorge 29, en "U", constituée par deux plaques mises à l'équerre, rigidement associées à la plaque rectangulaire 28 de manière à donner naissance à une glissière allongée 30. La dimension de la plaque rectangulaire 28, dans le sens de la hauteur de la cloison 7, est telle que les glissières allongées 30 des gorges 29 reçoivent respectivement les bords supérieur et inférieur de l'une des parois 21 du même côté de la cloison 7, en chevauchant cette paroi. Le coulisseau 27 peut, de la sorte, se déplacer le long de la cloison 7, sans pouvoir la quitter dans le sens transversal du couloir 6. La palette 25, constituant effectivement le poussoir 9, vient ainsi en appui sur l'objet 8 et l'accompagne dans son déplacement en étau, guidé de façon continue le long de la cloison 7, par les gorges haute et basse 29, sur toute la longueur de son déplacement.

On comprend, maintenant, le rôle de l'espace inférieur libre 22, nécessaire au coulissement sur la cloison fixe 7, de la gorge 29 chevauchant le bord inférieur de la paroi 21 de la rainure 18.

Selon la présente invention, la rainure antérieure 19, est beaucoup plus profonde que les trois autres rainures 17, 18, 20 entaillées dans la tranche de la cloison 7, afin de constituer une chambre 31, débouchant de trois côtés dans la tranche supérieure 13, inférieure 14 et antérieure 15 de la cloison 7. Une molette 32 tournant librement sur un arbre 33 porté par les parois 21 est montée dans la chambre 31.

Des moyens élastiques 10 viennent s'enrouler partiellement dans l'encoche périphérique 35 de la molette 32. Ces moyens élastiques 10 sont constitués par un corps élastique allongé 34, par exemple un fil en caoutchouc ou un ressort finement spiralé, recouvert ou non, ou encore tout autre moyen.équivalent. Ce corps élastique 34 est accroché par l'une de ses parties extrêmes, à un ergot 36 porté par la face interne de la paroi 21 de la rainure inférieure 18, dans sa partie terminale au voisinage du côté postérieur 4 du corps principal 1. Le corps élastique 34 est accroché par l'autre de ses parties extrêmes, à un second ergot 37, porté par la gorge haute 29 du corps auxiliaire ou coulisseau 27, dans la rainure supérieure 17 de la cloison . Il est clair que cette extrémité du corps élastique 34 pourrait, aussi bien, être accrochée à un oeillet porté par la gorge haute 29 entraïnant, de ce fait, le corps auxiliaire 27.

Le corps élastique 34, tendu, s'étend de la sorte entre l'ergot 36, solidaire de la cloison 7, le long de la rainure inférieure 18 portée par la cloison 7 du côté du fond 5 du corps principal 1, il passe ensuite dans l'encoche 35 de la molette 32 et il vient finalement s'accrocher à l'ergot ou A l'oeillet 37 porté par la gorge haute 29 du corps auxiliaire 27, solidaire de la palette 25 constituant le poussoir 9 appliqué contre le dernier objet 8 de la file, du côté postérieur du corps principal 1.

La cloison 7, la molette 32, les moyens élastiques 10, le corps auxlliaire 27 avec ses gorges 29, haute et basse, et la palette 25 constituant le poussoir 9, forment selon l'invention, un ensemble indépendant du corps principal 1 de l'appareil, pouvant être retiré et remis en place à l'aide des dents verticales 12, selon tout écartement transversal voulu, pour s'adapter à la dimension des objets 8 que l'on veut exposer dans l'appareil. Ces objets 8 peuvent donc être différents d'un couloir 6 à l'autre.

## Revendications

1. Appareil de rangement et de distribution d'objets tels que boîtes, paquets ou articles similaires, de forme parallèlipipédique ou cylindrique comportant un corps principal (1) en forme de boîte ou tiroir comprenant deux côtés latéraux longitudinaux (2), un côté antérieur (3) et un côté postérieur (4) perpendiculaires aux précédents, et un fond (5), le corps principal (1) étant divisé en un certain nombre de couloirs (6) allongés dans le sens des côtés latéraux (2) à l'aide d'un nombre approprié de cloisons (7), parallèles entre elles, et entre lesquelles sont placés les objets (8) en file, les uns derrière les autres, un poussoir (9), monté à coulissement longitudinal est affecté à chaque couloir (6) de telle façon qu'il soit appliqué contre le dernier objet (8) de la file, des moyens élastiques (10), constitués par un corps élastique allongé (34) tendu, venant coopérer avec chacun des poussoirs (9) pour solliciter ces derniers du côté antérieur (3) du corps principal (1), de sorte que le premier objet (8) de la file vienne en appui contre le même côté antérieur (3), chaque poussoir (9) étant rigidement associé à un corps auxiliaire ou coulisseau (27) monté à coulissement longitudinal à l'aide d'organes appropriés pour assurer le guidage continu dudit poussoir (9) sur toute la longueur de son déplacement, chaque poussoir (9) étant constitué par une palette (25) s'étendant en travers du couloir (6) entre deux cloisons (7) successives délimitant le même couloir (6), caractérisé en ce que chaque cloison (7) comporte sur ses deux tranches supérieure (13) et inférieure (14) respectivement une rainure supérieure (17) et une rainure inférieure (18), chacune de ces rainures étant délimitée latéralement par une paroi (21) sur l'une desquelles vient coulisser le corps auxiliaire (27) qui a la forme générale d'une plaque rectangulaire (28) disposée verticalement suivant sa longueur et comportant, à l'endroit de chacun de ses côtés horizontaux haut et bas, une gorge en "U" (29) constituée par deux plaques montées d'équerre de manière à former une glissière horizontale (30) chevauchant respectivement l'arète supérieure et inférieure de ladite paroi (21) pour constituer lesdits organes de guidage du poussoir (9), les tranches antérieure (15) et postérieure (16) de chaque cloison (7) comportant également des rainures respectivement antérieure (19) et postérieure (20), la rainure antérieure (19) étant beaucoup plus profonde que les trois autres rainures (17, 18, 20) afin de constituer une chambre (31) dans laquelle est montée une molette (32) tournant librement sur un axe (33) porté par les parois (21), ladite mollette (32) coopérant avec lesdits moyens élastiques (10), s'étendant entre un ergot (36) porté par la cloison (7) dans la rainure inférieure (18), passant le long de cette rainure inférieure (18), ensuite dans l'encoche (35) de la molette (32) et s'accrochant à un ergot ou oeillet (37) porté par la gorge haute (29) dudit corps auxiliaire (27).

2. Appareil suivant la revendication précédente, caractérisé en ce que la cloison (7), la molette (32), les moyens élastiques (10), le corps auxiliaire (27) avec ses gorges haute et basse (29) et la palette (25) constituent un ensemble indépendant du corps principal (1).

3. Appareil suivant l'une quelconque des revendications précédentes, caractérisé en ce que les faces intérieures (11) des côtés antérieur (3) et postérieur (4) du corps principal (1) sont pourvues d'une série de dents (12) s'étendant perpendiculairement par rapport au fond (5) sans l'atteindre, ces dents (12) présentant, vues en plan, l'aspect d'une série de dents de peigne, chaque paroi (21) s'insérant entre deux dents (12) successives.

4. Appareil suivant la revendication précédente, caractérisé en ce que la forme des dents (12) en section transversale droite est triangulaire.

5. Appareil suivant la revendication 3, caractérisé en ce que la section transversale droite des dents (12) a la forme d'une queue d'aronde, les parois (3, 4) ayant, en section droite transversale, une forme complémentaire.

6. Appareil suivant l'une quelconque des revendications précédentes, caractérisé en ce que la cloison (7) est pourvue, aux deux extrémités de la tranche inférieure (14), de chaque côté d'une découpe rectangulaire (23) les deux côtés antérieur (3) et postérieur (4) étant pourvue chacun, du côté du fond (5), d'un seuil (24), venant s'insérer dans lesdites découpes (23) pour limiter la descente de la cloison (7) vers le fond (5) en ménageant l'espace libre (22).

## Claims

1. Apparatus for storing and dispensing objects such as boxes, packets or like articles, of parallelepipedic or cylindrical shape, comprising a principal body (1) in the form of a box or drawer, comprising two longitudinal lateral sides (2), a front side (3) and a rear side (4) perpendicular to the preceding ones, and a bottom (5), the principal body (1) being divided into a certain number of passages (6) elongated in the direction of the lateral sides (2) with the aid of an appropriate number of partitions (7), parallel to one another, and between which are placed the objects (8) in line, one behind the other, a pusher (9),mounted for long itudinal slide is allocated to each passage (6) so that it is applied against the last object (8) of the line, elastic means (10), constituted by a taut elongated elastic body (34), cooperating with each of the pushers (9) to urge said pushers, on the front side (3) of the principal body (1), so that the first object (8) of the line comes into abutment against the same front side (3), each pusher (9) being rigidly associated with an auxiliary body or slide block (27) mounted for longitudinal slide with the aid of appropriate members to ensure continuous guiding of said pusher (9) over the whole length of its displacement, each pusher (9) being constituted by a blade (25) extending across the passage (6) between two successive partitions (7) limiting the same passage (6), characterized in that each partition (7) comprises on its two upper (13) and lower (1A) edges respectively an upper groove (17) and a lower groove (18), each of these grooves being laterally defined by a wall (21) on one of which slides the auxiliary body (27) which has the general shape of a rectangular plate (28) disposed vertically lengthwise and comprising, at the location of each of its top and bottom horizontal sides, a U-shaped groove (29) constituted by two plates mounted square so as to form a horizontal slideway (30) overlapping respectively the upper and lower edge of said wall (21) to constitute said members for guiding the pusher (9), the front (15) and rear (16) edges of each partition (7) also comprising respectively front (19) and rear (20) grooves, the front groove (19) being much deeper than the other three grooves (17, 18, 20) in order to constitute a chamber (31) in which is mounted a wheel (32) rotating freely on a pin (33) borne by the walls (21), said wheel (32) cooperating with said elastic means (10) extending between a catch (36) borne by the partition (7) in the lower groove (18), passing along this lower groove (18), then in the notch (35) of the wheel (32) and being fastened to a catch or eyelet (37) borne by the upper channel (29) of said auxiliary body (27).

2. Apparatus according to the preceding Claim, characterized in that the partition (7), the wheel (32), the elastic means (10), the auxiliary body (27) with its upper and lower channels (29) and the blade (25) constitute an assembly independent of the principal body (1).

3. Apparatus according to either one of the preceding Claims, characterized in that the inner faces (11) of the front (3) and rear (4) sides of the principal body (1) are provided with a series of teeth (12) extending perpendicularly with respect to the bottom (5) without reaching it, these teeth (12) presenting, seen in plan view, the appearance of a series of comb teeth, each wall (21) being inserted between two successive teeth (12).

4. Apparatus according to the preceding Claim, characterized in that the shape of the teeth (12) in transverse cross-section is triangular.

5. Apparatus according to Claim 3, characterized in that the transverse cross section of the teeth (12) has the shape of a dove-tail, the walls (3, 4) presenting a complementary shape in transverse cross section.

6. Apparatus according to any one of the preceding Claims, characterized in that the partition (7) is provided, at the two ends of the lower edge (14), on each side, with a rectangular cut-out (23), the two front (3) and rear (4) sides each being provided, towards the bottom (5), with a threshold (24), inserted in said cut-outs (23) to limit the descent of the partition (7) towards the bottom (5), forming a free space (22).

## Patentansprüche

1. Gerät zur Lagerung und Ausgabe von Gegenständen wie Dosen, Päckchen oder ähnlichen quader- oder zylinderförmigen Artikeln umfassend ein Hauptgehäuse (1) in Form eines Kastens oder einer Schublade mit zwei Seitlichen Längsseiten (2) und je einer quer zu den vorgenannten Seiten verlaufenden Vorderseite (3) und Rückseite (4), sowie einem Boden (5), wobei das Hauptgehäuse (1) in eine bestimmte Anzahl von in Richtung der Längsseiten (2) verlaufenden Gängen (6) unterteilt ist, und zwar mit Hilfe einer passenden Zahl von Trennwänden (7), die parallel zueinander verlaufen und zwischen denen hintereinandar Gegenstände (8) aufgereiht sind, wobei ein längs gleitender Kolben (9) in der Weise zu jedem Gang (6) gehört daß er gegen den letzten Gegenstand (8) der Reihe gedrückt wird, und elastische Vorrichtungen (10), bestehend aus einem länglichen, elastischen, gespannten Körper (34), mit jedem der Kolben (9) zusammenwirken, um die Kolben von der Vorderseite (3) des Hauptgehäuses (1) her anzuziehen, so daß der erste Gegenstand (8) der Reihe gegen diese Vorderseite (3) stößt, wobei jeder Kolben starr mit einem Hilfskörper oder schieber (27) verbunden ist, der längs gleitend montiert ist, und zwar mit Hilfe geeigneter Mittel, um die ständige Führung dieses Kolbens (9) auf der ganzen Länge seiner Bewegung zu gewährleisten, wobei jeder Kolben (9) aus einer Platte (25) besteht, die sich zwischen zwei aufeinanderfolgenden Wänden (17), die einen Gang (6) bilden, quer über den Gang (6) erstreckt, dadurch gekennzeichnet, daß jede Trennwand (7) an ihrer oberen Schnittfläche (13) und ihrer unteren Schnittfläche (14) jeweils eine obere Einkerbung (17) und eine untere Einkerbung (18) aufweist, die seitlich jeweils durch eine Wand (21) begrenzt werden, und daß auf einer dieser wände der Hilfskörper (27) gleitet, der insgesamt die Form einer reschteckigen Platte (28) aufweist, die vertikal ihrer Länge nach angeordnet ist und im Bereich jeder ihrer oberen und unteren Horizontalseite eine U-förmige Auskehlung (29) aufweist, die aus zwei rechtwinklig montierten Platten besteht, so daß sie eine horizontale Gleitschiene (30) bildet, die jeweils die Ober- und Unterkante der besagten Wand (21) übergreift, um die Führungseinrichtungen für den Kolben (9) zu bilden, wobei die vorderen (15) und hinteren schnittflächen (16) jeder Trennwand (7) ebenfalls eine vordere (19) und eine hintere Einkerbung (20) haben und die vordere Einkerbung (19) wesentlich tiefer ist als die drei anderen Einkerbungen (17, 18, 20), um eine Kammer (31) zu bilden, in die ein Rädchen (32) montiert ist, das frei auf einer von den Wänden (21) getragenen Achse (33) dreht und mit den elastischen Vorrichtungen (10) zusammenwirkt, die sich zwischen einer von der Trennwand (7) in der unteren Einkerbung (18) getragenen Nase (36) erstrecken, entlang dieser unteren Einherbung (18) verlaufen, anschließend in die Kerbe (35) des Rädchens (32) führen und sich an einem Nocken oder einer Öse (37) einhaken, der/die von der Auskehlung (29) des Hilfskörpers (27) getragen wird.

2. Gerät nach dem vorstehenden Anspruch, dadurch gekennzeichnet, daß die Trennwand (7), das Rädchen (32), die elastischen Vorrichtungen (10), der Hilfskörper (27) mit seiner oberen und unteren Auskehlung (29) und die Platte (25) eine vom Hauptgehäuse (1) unabhängige Einheit bilden.

3. Gerät nach einem der vorstehenden Ansprüche, dadurch gekennzeichnet, daß die Innenseiten (11) der vorderen (3) und hinteren Seite (4) des Hauptgehäuses (1) quer zum Boden (5) eine Reihe von Zinken (12) aufweisen, Ohne auf diesen zu treffen, wobei diese Zinken (12) in Draufsicht aussehen wie ein Kamm und sich jede Wand (21) Zwischen zwei aufeinanderfolgenden Zinken (12) einfügt.

4. Gerät nach dem vorstehenden Anspruch, dadurch gekennzeichnet, deß die Form der Zinken (12) im Querschnitt dreieckig ist.

5. Gerät nach Anspruch 3, dadurch gekennzeichnet, daß der Querschnitt der Zinken (12) die Form eines Fischschwanzes hat und die Wände (3, 4) eine im Querschnitt komplementäre Form haben.

6. Gerät nach einem der vorstehenden Ansprüche, dadurch gekennzeichnet, daß die Trennwand (7) an beiden Enden der unteren Schnittfläche (14) beidseits einen rechteckigen Ausschnitt (23) aufweist, wobei Vorder- (3) und Hinterseite (4) jeweils an der Seite des Bodens (5) eine Schwelle (24) aufweisen, die in die Ausschnitte (23) führt, um das Absinken der Trennwand (7) zum Boden (5) Zu begrenzen und den Freiraum (22) zu belassen.
